# EUROPÄISCHE PATENTANMELDUNG

(11) **EP 4 786 777 A1**
(43) Veröffentlichungstag der Anmeldung: **05.08.2026**
(21) Anmeldenummer: 25155004.2
(22) Anmeldetag: 30.01.2025
(51) Int. Cl.: F02M 21/02, F02B 63/04, F02D 19/02, F02M 31/02

(54) **VERBRENNUNGSKRAFTMASCHINENSYSTEM UND VERFAHREN ZUR BEREITSTELLUNG VON KINETISCHER ENERGIE**

(71) Anmelder: Maximator Gmbh, 99734 Nordhausen (DE)
(72) Erfinder: ADLER, Robert, 1030 Wien (AT); RASCH, Markus, 1030 Wien (AT); STEPHAN, Markus, 1030 Wien (AT); NAGL, Christoph, 1030 Wien (AT)
(74) Vertreter: SONN Patentanwälte GmbH & Co KG

(57) **Zusammenfassung**

1. Verbrennungskraftmaschinensystem (1) zur Bereitstellung von kinetischer Energie durch Verbrennung eines gasförmigen Kraftstoffs, vorzugsweise molekularen Wasserstoffs (H₂), in einer Verbrennungskraftmaschine (2), aufweisend:
die Verbrennungskraftmaschine (2),
eine Kraftstoffleitung (34) zum Bereitstellen des gasförmigen Kraftstoffs bei einem Ausgangsdruck,
eine Kraftstoffvorwärmeinrichtung zum Vorwärmen des gasförmigen Kraftstoffs auf eine Zuführtemperatur,
ein Kraftstoffzufuhrelement zum Zuführen des gasförmigen Kraftstoffs in die Verbrennungskraftmaschine und
ein Verbrennungsluftzufuhrelement zum Zuführen eines sauerstoffhaltigen Gases in die Verbrennungskraftmaschine (2),
dadurch gekennzeichnet, dass
eine Kraftstoffverdichtungseinrichtung zum Verdichten des gasförmigen Kraftstoffs auf einen Zuführdruck vor dem Zuführen des gasförmigen Kraftstoffs in die Verbrennungskraftmaschine (2) vorgesehen ist.

## Beschreibung

Die Erfindung betrifft ein Verbrennungskraftmaschinensystem zur Bereitstellung von kinetischer Energie durch Verbrennung eines gasförmigen Kraftstoffs, vorzugsweise molekularen Wasserstoffs (H₂), in einer Verbrennungskraftmaschine, aufweisend:
die Verbrennungskraftmaschine,
eine Kraftstoffleitung zum Bereitstellen des gasförmigen Kraftstoffs bei einem Ausgangsdruck,
eine Kraftstoffvorwärmeinrichtung zum Vorwärmen des gasförmigen Kraftstoffs auf eine Zuführtemperatur,
ein Kraftstoffzufuhrelement zum Zuführen des gasförmigen Kraftstoffs in die Verbrennungskraftmaschine und
ein Verbrennungsluftzufuhrelement zum Zuführen eines sauerstoffhaltigen Gases in die Verbrennungskraftmaschine.

Die Erfindung betrifft außerdem eine Vorrichtung zum Bereitstellen von elektrischer Energie, enthaltend das Verbrennungskraftmaschinensystem und ein Fahrzeug enthaltend das Verbrennungskraftmaschinensystem.

Ferner betrifft die Erfindung ein Verfahren zur Bereitstellung von kinetischer Energie durch Verbrennung eines gasförmigen Kraftstoffs, vorzugsweise molekularen Wasserstoffs (H₂) unter Verwendung des Verbrennungskraftmaschinensystems.

Aus dem Stand der Technik sind Wärmekraftprozesse mit Einspritzsystemen bekannt, die durch eine Vorwärmung eines flüssigen oder gasförmigen Kraftstoffes eine Effizienzsteigerung oder eine Steigerung der Leistungsausbeute bewirken.

Die WO 2004/046535 A1 offenbart beispielsweise das Vorwärmen von Wasserstoff zur Erhöhung des Wirkungsgrades von wasserstoffbetriebenen Verbrennungsmotoren. Der vorgewärmte Wasserstoff wird bei einem Einspritzdruck zwischen 100 bar und 500 bar in den Verbrennungsmotor eingespritzt. In der WO 2004/046535 A1 wird der Wasserstoff in einem Wasserstoff-Speicherbehälter bereitgestellt und liegt dort insbesondere in flüssiger Form vor, wodurch der nötige Einspritzdruck relativ einfach bereits im Wasserstoff-Speicherbehälter aufgebaut werden kann. Die Speicherung von Wasserstoff in flüssiger Form bringt allerdings viele Nachteile mit sich, da zur Verflüssigung extrem niedrige Temperaturen nötig sind, was einerseits einen hohen Energiebedarf bei der Verflüssigung verursacht und andererseits auch eine äußerst gute Wärmeisolierung des Tanks erfordert.

Das Aufbauen des Einspritzdrucks direkt im Speicherbehälter bringt, insbesondere wenn der Kraftstoff im Speicherbehälter in Gasform vorliegt, den weiteren Nachteil mit sich, dass mit abnehmender Füllmenge des Speicherbehälters auch dessen Druck sinkt. Sinkt der Druck im Speicherbehälter, so sinkt auch der maximal mögliche Einspritzdruck, wodurch in einem Einspritzzyklus weniger Kraftstoff in den Motor eingebracht werden kann und folglich auch die Motorleistung abnimmt.

Demgegenüber besteht die Aufgabe der vorliegenden Erfindung darin, zumindest einzelne Nachteile des Standes der Technik zu lindern oder zu beseitigen. Die Erfindung setzt sich bevorzugt zum Ziel, ein Verbrennungskraftmaschinensystem für gasförmige Kraftstoffe bereitzustellen, bei dem die Leistungsabgabe der Verbrennungskraftmaschine nicht vom Ausgangsdruck des gasförmigen Kraftstoffs abhängt.

Daher ist bei dem erfindungsgemäßen Verbrennungskraftmaschinensystem eine Kraftstoffverdichtungseinrichtung zum Verdichten des gasförmigen Kraftstoffs auf einen Zuführdruck vor dem Zuführen des gasförmigen Kraftstoffs in die Verbrennungskraftmaschine vorgesehen.

Die Kraftstoffverdichtungseinrichtung kann einen sinkenden Ausgangsdruck des Kraftstoffs kompensieren und ermöglicht es daher, den Kraftstoff auch dann mit dem gewünschten Zuführdruck in die Verbrennungskraftmaschine zu überführen, wenn der Ausgangsdruck des Kraftstoffs unter dem benötigten oder gewünschten Zuführdruck liegt. So kann unabhängig vom Ausgangsdruck, insbesondere vom Füllstand des Kraftstofftanks, eine konstant hohe Leistungsabgabe der Verbrennungskraftmaschine erreicht werden.

Ohne die Kraftstoffverdichtungseinrichtung könnte der Zuführdruck stets maximal dem Ausgangsdruck, beispielsweise dem Druck in einem Kraftstofftank, entsprechen. Ein geringerer Zuführdruck bedeutet jedoch, dass pro Arbeitszyklus der Verbrennungskraftmaschine weniger Kraftstoff eingebracht werden kann. Daher würde die maximal mögliche Leistungsabgabe der Verbrennungskraftmaschine mit sinkendem Füllstand des Kraftstofftanks stetig abnehmen, sobald der Druck im Kraftstofftank den gewünschten Zuführdruck unterschritte.

Die Verbrennungskraftmaschine ist bevorzugt ein Verbrennungsmotor mit innerer Verbrennung, mehr bevorzugt ein Hubkolbenmotor. Der gasförmige Kraftstoff ist vorzugsweise molekularer Wasserstoff, kann jedoch auch ein anderes Gas sein, beispielsweise ein kohlenwasserstoffhaltiges Gas, wie Methan, Erdgas (CNG) oder Autogas (Flüssiggas, LPG).

Das Vorwärmen des Kraftstoffs in der Kraftstoffvorwärmeinrichtung kann beispielsweise durch Wärmeaustausch mit einem vorhandenen Wärmestrom, wie beispielsweise einem Abwärmestrom eines Abgases der Verbrennungskraftmaschine, oder durch elektrische Beheizung erfolgen. Durch das Vorwärmen des Kraftstoffs kann die Leistungsabgabe der Verbrennungskraftmaschine gesteigert werden.

Das Verbrennungsluftzufuhrelement ist vorzugsweise ein Saugventil. Das sauerstoffhaltige Gas ist vorzugsweise Luft, beispielsweise Umgebungsluft. Das Kraftstoffzufuhrelement ist vorzugsweise eine Einspritzdüse. Das Zuführen des gasförmigen Kraftstoffs in die Verbrennungskraftmaschine erfolgt vorzugsweise durch Direkteinspritzung.

Vorzugsweise wird der Kraftstoff in einem Kraftstofftank gespeichert. Der Kraftstoff liegt in dem Kraftstofftank vorzugsweise in Gasform vor, kann aber auch in verflüssigter Form vorliegen, beispielsweise kann eine Butan und Propan enthaltende Kohlenwasserstoffmischung unter Druck als Flüssiggas (LPG) gespeichert werden. Auch molekularer Wasserstoff kann bei entsprechender Kühlung in flüssiger Form gespeichert werden. Bevorzugt beträgt der Druck des Kraftstoffs in dem Kraftstofftank maximal 1000 bar, mehr bevorzugt maximal 875 bar.

Der Zuführdruck, mit dem der Kraftstoff der Verbrennungskraftmaschine zugeführt wird, liegt bevorzugt zwischen 200 bar und 400 bar, mehr bevorzugt zwischen 250 bar und 350 bar, am meisten bevorzugt im Wesentlichen bei 300 bar. Ist der Druck im Kraftstofftank höher als der gewünschte Zuführdruck, so kann der Druck des Kraftstoffs, beispielsweise durch ein Druckregelventil, auf den Zufuhrdruck reduziert werden, bevor der Kraftstoff von dem Kraftstofftank über die Kraftstoffleitung und das Kraftstoffzufuhrelement in die Verbrennungskraftmaschine überführt wird.

Solange der Druck im Kraftstofftank wenigstens gleich hoch ist, wie der gewünschte Zuführdruck, muss die Kraftstoffverdichtungseinrichtung keine Verdichtungsarbeit leisten. Sinkt der Druck im Kraftstofftank - und damit auch der Ausgangsdruck - jedoch unter den gewünschten Zuführdruck, so kann die Kraftstoffverdichtungseinrichtung aktiviert werden, um den Kraftstoff auf den gewünschten Zuführdruck zu verdichten.

Die Kraftstoffverdichtungseinrichtung weist bevorzugt einen Verdichter auf, der den gasförmigen Kraftstoff von dem Ausgangsdruck auf den Zuführdruck verdichten kann. Die Kraftstoffverdichtungseinrichtung kann beispielsweise durch die Verbrennungskraftmaschine angetrieben werden, beispielsweise über eine mechanische Kraftübertragung. Die Kraftstoffverdichtungseinrichtung kann auch Energie aus einer Rekuperationseinheit beziehen. Die Rekuperationseinheit kann beispielsweise beim Bremsen eines Fahrzeugs Energie rückgewinnen.

Bei einer bevorzugten Ausführungsform ist die Kraftstoffverdichtungseinrichtung in Fließrichtung des Kraftstoffs vor der Kraftstoffvorwärmeinrichtung angeordnet.

Durch diese Anordnung kann die Energieeffizienz des Verbrennungskraftmaschinensystems erhöht werden. Aufgrund der mit zunehmender Temperatur abnehmenden Gasdichte steigt der Energieverbrauch zum Verdichten des gasförmigen Kraftstoffs vorzugsweise mit zunehmender Temperatur des zu verdichtenden Kraftstoffs. Daher ist es im Sinne der Energieeffizienz vorteilhaft, den gasförmigen Kraftstoff erst nach dem Verdichten auf die Zuführtemperatur zu erwärmen.

Unter der Fließrichtung des Kraftstoffs soll im Rahmen dieser Offenbarung die Fließrichtung des Kraftstoffs bei Überführung des Kraftstoffs von der Kraftstoffleitung über das Kraftstoffzufuhrelement in die Verbrennungskraftmaschine verstanden werden.

Bei einer bevorzugten Ausführungsform weist die Kraftstoffverdichtungseinrichtung einen Kraftstofftank, einen Arbeitsfluidtank und eine Arbeitsfluidpumpe auf, wobei die Arbeitsfluidpumpe dafür eingerichtet ist, ein Arbeitsfluid aus dem Arbeitsfluidtank in den Kraftstofftank zu pumpen, sodass der gasförmige Kraftstoff im Kraftstofftank auf den Zuführdruck verdichtet werden kann. Vorzugsweise wird der Kraftstoff im Kraftstofftank laufend auf einem Zieldruck gehalten. Der Zieldruck ist vorzugsweise zumindest gleich hoch oder höher als der Zuführdruck. Das Pumpen von Flüssigkeiten kann, insbesondere bei im Wesentlichen inkompressiblen Flüssigkeiten, energieeffizienter durchgeführt werden als das Verdichten von Gasen. Das Arbeitsfluid ist vorzugsweise im Wesentlichen inkompressibel. Daher kann mit dieser Ausführungsform die Energieeffizienz des Verbrennungskraftmaschinensystems erhöht werden.

Vorzugsweise wird bei dieser Ausführungsform die Arbeitsfluidpumpe aktiviert, wenn der Druck im Kraftstofftank unter den gewünschten Zuführdruck sinkt. Die Arbeitsfluidpumpe pumpt dann vorzugsweise solange Arbeitsfluid aus dem Arbeitsfluidtank in den Kraftstofftank, bis der Druck des Kraftstoffs im Kraftstofftank wieder dem gewünschten Zuführdruck entspricht, oder über diesem liegt. Die Arbeitsfluidpumpe kann alternativ auch schon aktiviert werden, bevor der Druck im Kraftstofftank unter den Zuführdruck sinkt, sodass der Druck im Kraftstofftank stets höher ist als der Zuführdruck. Vorzugsweise wird die Arbeitsfluidpumpe in einer Hystereseschaltung betrieben.

Das Arbeitsfluid steht bei dieser Ausführungsform vorzugsweise in direktem Kontakt mit dem Kraftstoff im Kraftstofftank. Das Arbeitsfluid weist daher vorzugsweise eine geringe Löslichkeit für den Kraftstoff, insbesondere Wasserstoff, auf. Das Arbeitsfluid weist vorzugsweise eine geringe Schaumneigung, gute Verschleißeigenschaften und/oder einen geringen Dampfdruck auf.

Das Arbeitsfluid weist vorzugsweise ein Polyalphaolefin auf. Unter einem "Polyalphaolefin" wird ein Poly-1-Olefin verstanden, welches durch Polymerisation von Alphaolefinen hergestellt wurde. Der Begriff "Polyalphaoefin" umfasst Polyalphaolefin-Homopolymere, aus zwei oder mehr verschiedenen Monomereinheiten zusammengesetzte Polymere (z.B. Polyalphaolefin-Copolymere, Polyalphaolefin-Terpolymere), sowie Mischungen davon. Die Vorteile von Polyalphaolefinen für diese und ähnliche Anwendungen sind im Dokument WO 2024/194178 A1 ausführlich dargestellt.

Bei einer bevorzugten Ausführungsform ist eine Recheneinheit vorgesehen, die zum Steuern und/oder Regeln einer Leistungsaufnahme der Kraftstoffverdichtungseinrichtung eingerichtet ist, sodass der Zuführdruck bei variierendem Ausgangsdruck im Wesentlichen konstant gehalten werden kann.

Durch die Steuerung bzw. Regelung der Leistungsaufnahme der Kraftstoffverdichtungseinrichtung kann ein Leistungsabfall bei sinkendem Füllstand des Kraftstofftanks vermieden werden. Das Verbrennungskraftmaschinensystem kann dank der Steuerung bzw. Regelung vorzugsweise eine im Wesentlichen konstante Leistung zur Verfügung stellen. Dies ist insbesondere bei einer Verwendung des Verbrennungskraftmaschinensystems zum Antreiben eines Fahrzeugs vorteilhaft, da einem Fahrer des Fahrzeugs stets dieselbe Maximalleistung zur Verfügung steht. Der Fahrer muss sein Fahrverhalten daher vorzugsweise nicht an den Füllstand des Kraftstofftanks anpassen.

Vorzugsweise wird die Leistungsaufnahme der Kraftstoffverdichtungseinrichtung und/oder die Leistungsabgabe der Verbrennungskraftmaschinedurch die Recheneinheit auf Basis des Ausgangsdrucks und/oder des Zuführdrucks, vorzugsweise auf Basis der Druckdifferenz zwischen Ausgangsdruck und Zuführdruck, gesteuert oder geregelt. Der Ausgangsdruck wird vorzugsweise in der Kraftstoffleitung, vorzugsweise direkt nach dem Kraftstofftank gemessen. Der Ausgangsdruck kann alternativ auch in dem Kraftstofftank gemessen werden. Der Zuführdruck wird vorzugsweise in dem Kraftstoffzufuhrelement oder direkt vor dem Kraftstoffzufuhrelement gemessen. Die Leistungsabgabe der Verbrennungskraftmaschine kann über die Menge des zugeführten Kraftstoffs in die Verbrennungskraftmaschine und/oder die Menge des zugeführten sauerstoffhaltigen Gases in die Verbrennungskraftmaschine gesteuert oder geregelt werden.

Die Leistungsaufnahme der Kraftstoffverdichtungseinrichtung und/oder die Leistungsabgabe der Verbrennungskraftmaschine über die Menge des zugeführten Kraftstoffs in die Verbrennungskraftmaschine und/oder die Menge des zugeführten sauerstoffhaltigen Gases in die Verbrennungskraftmaschine kann, je nach Ausführungsform, beispielsweise über eine Leistungsaufnahme des Verdichters, der den gasförmigen Kraftstoff verdichtet, oder über eine Leistungsaufnahme der Arbeitsfluidpumpe gesteuert und/oder geregelt werden.

Die dem Fahrer eines Fahrzeugs, das durch das erfindungsgemäße Verbrennungskraftmaschinensystem angetrieben wird, zur Verfügung gestellte Leistung ist durch die Regelung der Leistungsabgabe der Verbrennungskraftmaschine und/oder der Leistungsaufnahme des Verdichters vorzugsweise unabhängig vom Ausgangsdruck und insbesondere vom Druck in dem Treibstofftank.

Vorzugsweise wird die Leistungsaufnahme der Kraftstoffverdichtungseinrichtung durch die Steuerung bzw. Regelung erhöht, wenn die Differenz zwischen Ausgangsdruck und Zuführdruck steigt bzw. wenn der Druck im Kraftstofftank sinkt. Die Recheneinheit reduziert die Leistungsaufnahme der Kraftstoffverdichtungseinrichtung bei maximalem Tankdruck vorzugsweise auf ein Minimum und steigert vorzugsweise die Leistungsaufnahme der Kraftstoffverdichtungseinrichtung bei sinkendem Tankdruck. Im selben Maß zum Leistungsbedarf der Pumpe wird vorzugsweise die Leistungsabgabe der Verbrennungskraftmaschine angepasst, sodass die dem Fahrer des Fahrzeugs, das durch das erfindungsgemäße Verbrennungskraftmaschinensystem angetrieben wird, zur Verfügung gestellte Leistung im Wesentlichen konstant bleibt. Vorzugsweise wird die Leistungsabgabe der Verbrennungskraftmaschine so gesteuert oder geregelt, dass sie der Differenz zwischen der maximal möglichen Leistungsabgabe der Verbrennungskraftmaschine und der maximalen Leistungsaufnahme der Kraftstoffverdichtungseinrichtung entspricht. Die von der Kraftstoffverdichtungseinrichtung benötigte Energie wird vorzugsweise wenigstens teilweise von der Verbrennungskraftmaschine zur Verfügung gestellt.

Mit der "im Wesentlichen konstanten Leistung", die dem Fahrer zur Verfügung gestellt wird ist insbesondere gemeint, dass die Leistung bei einer gegebenen Drehzahl der Verbrennungskraftmaschine, insbesondere unabhängig vom Tankdruck, konstant ist. In anderen Worten ist die Leistung vorzugsweise abhängig von der Drehzahl, wobei dem Fahrer eine vom Tankdruck unabhängige Leistungs-Drehzahl-Kurve zur Verfügung gestellt wird.

Gemäß einer bevorzugten Ausführungsform weist die Kraftstoffvorwärmeinrichtung einen Wärmetauscher auf, mit dem Wärme von dem Abgas der Verbrennungskraftmaschine auf den Kraftstoff übertragen werden kann. Dadurch kann die Abwärme der Verbrennungskraftmaschine zur Kraftstoffvorwärmung verwendet werden, wodurch die Gesamteffizienz des Verbrennungskraftmaschinensystems gesteigert wird.

Vorzugsweise wird der Kraftstoff durch die Kraftstoffvorwärmeinrichtung auf eine Temperatur von mindestens 250 °C, mehr bevorzugt auf eine Temperatur zwischen 250 °C und 500 °C, erwärmt. Das Abgas wird dabei vorzugsweise auf eine Temperatur zwischen 250 °C und 400 °C, mehr bevorzugt zwischen 250 °C und 300 °C abgekühlt. Grundsätzlich ist eine möglichst hohe Temperatur des Kraftstoffs wünschenswert, da dadurch eine höhere Leistung der Verbrennungskraftmaschine erzielt werden kann. Die maximale Temperatur ist jedoch durch die Temperaturbeständigkeit der Materialien begrenzt. Zudem ist es wünschenswert, wenn eine gewisse Wärmemenge in dem Abgas verbleibt, die für einen nachfolgenden Niedertemperaturkreisprozess zur weiteren Wärmerückgewinnung aus dem Abgas zur Verfügung steht.

Bei einer bevorzugten Ausführungsform ist eine Bypassleitung vorgesehen, mit der der Kraftstoff der Verbrennungskraftmaschine zugeführt werden kann, ohne zuvor in der Kraftstoffvorwärmeinrichtung vorgewärmt zu werden.

Die Bypassleitung erlaubt im Falle einer erhöhten Verdichtungstemperatur, beispielsweise aufgrund hoher Druckverhältnisse der Kraftstoffverdichtungseinrichtung, die direkte Einleitung des Kraftstoffs in die Verbrennungskraftmaschine, ohne weitere Vorwärmung. Dies ist insbesondere vorteilhaft in Situationen, in denen eine Verdichtungsendtemperatur des Kraftstoffs nach der Kraftstoffverdichtungseinrichtung höher ist, als die Abgastemperatur. Wenn in der Kraftstoffvorwärmeinrichtung ein Wärmeaustausch zwischen dem Abgas und dem Kraftstoff vorgesehen ist, wird in solchen Situationen Wärme vom Kraftstoff an den Abgasstrom übergeben werden, wenn keine Bypassleitung vorgesehen ist. Ein Wärmeübergang in diese Richtung aus Gründen der Energieeffizienz vermieden werden.

Vorzugsweise kann die Bypassleitung durch mindestens ein Bypassventil geöffnet und geschlossen werden, sodass der Kraftstoff wahlweise über die Kraftstoffvorwärmeinrichtung oder über die Bypassleitung geleitet werden kann.

Gemäß einer bevorzugten Ausführungsform ist ein Turbolader vorgesehen, um dem Abgas der Verbrennungskraftmaschine Energie zu entziehen und die Energie wenigstens teilweise zum Verdichten des sauerstoffhaltigen Gases vor dessen Zuführung in die Verbrennungskraftmaschine zu nutzen.

Durch die Verdichtung des sauerstoffhaltigen Gases kann pro Arbeitszyklus der Verbrennungskraftmaschine mehr sauerstoffhaltiges Gas in die Verbrennungskraftmaschine eingeführt werden, wodurch die Leistungsabgabe der Verbrennungskraftmaschine gesteigert werden kann. Da für die Verdichtung Energie aus dem Abgas entnommen wird, kann der Turbolader die Gesamteffizienz des Verbrennungskraftmaschinensystems verbessern. Der Turbolader weist vorzugsweise eine Expansionsturbine auf, die durch das Abgas angetrieben wird. Dabei sinkt die Abgastemperatur vorzugsweise auf 300 °C bis 500°C. Die Expansionsturbine ist vorzugsweise in Strömungsrichtung des Abgases vor einem Wärmetauscher der Kraftstoffvorwärmeinrichtung angeordnet, der dem Abgas Wärme entziehen kann, um sie auf den Kraftstoff zu übertragen.

Bei einer bevorzugten Ausführungsform ist eine Niedertemperaturwärmekraftmaschine vorgesehen, die dazu eingerichtet ist, aus Abwärme des Abgases der Verbrennungskraftmaschine kinetische Energie zu gewinnen.

Die Niedertemperaturwärmekraftmaschine nutzt einen Niedertemperaturkreisprozess, vorzugsweise einen Organic Rankine Cycle (ORC), um dem Abgas Wärme zu entziehen und diese in kinetische Energie umzuwandeln. Ein Niedertemperaturkreisprozess ermöglicht es, dem Abgas besonders viel Wärme zu entziehen und diese trotz vergleichsweise niedrigem Temperaturniveau zur Erzeugung von kinetischer Energie zu nutzen. Dadurch kann die Gesamteffizienz des Verbrennungskraftmaschinensystems gesteigert werden.

Das Abgas wird der Niedertemperaturwärmekraftmaschine vorzugsweise bei Temperaturen zwischen 250 °C und 500 °C, mehr bevorzugt zwischen 250 °C und 400 °C, zugeführt.

Durch den Niedertemperaturkreisprozess wird das Abgas vorzugsweise auf eine Temperatur von maximal 100 °C, mehr bevorzugt maximal 80 °C, noch mehr bevorzugt maximal 60 °C abgekühlt.

Die Niedertemperaturwärmekraftmaschine ist vorzugsweise in Strömungsrichtung des Abgases nach dem Wärmetauscher der Kraftstoffvorwärmeinrichtung angeordnet, der dem Abgas Wärme entziehen kann, um sie auf den Kraftstoff zu übertragen.

Bei einer bevorzugten Ausführungsform ist eine Leistungsübertragungseinheit vorgesehen, um in der Niedertemperaturwärmekraftmaschine gewonnene kinetische Energie zum Betrieb der Verbrennungskraftmaschine und/oder der Kraftstoffverdichtungseinrichtung nutzen zu können. Dadurch kann die Leistung der Verbrennungskraftmaschine und/oder die Gesamteffizienz des Verbrennungskraftmaschinensystems gesteigert werden.

Die Leistungsübertragungseinheit ist überträgt die Leistung der Niedertemperaturwärmekraftmaschine vorzugsweise wenigstens teilweise durch mechanische Kraftübertragung auf die Verbrennungskraftmaschine und/oder die Kraftstoffverdichtungseinrichtung. Die Leistung wird vorzugsweise der Verbrennungskraftmaschine an der Kurbelwelle zugeführt.

Bei einer bevorzugten Ausführungsform ist eine Kühlvorrichtung vorgesehen, die dazu eingerichtet ist, das sauerstoffhaltige Gas vor dessen Zuführung in die Verbrennungskraftmaschine zu kühlen.

Durch die Kühlung des sauerstoffhaltigen Gases kann bei gleichem Druck mehr Sauerstoff in die Verbrennungskraftmaschine eingebracht werden. Folglich kann in der Verbrennungskraftmaschine pro Arbeitszyklus mehr Kraftstoff verbrannt werden. Insbesondere bei einem Hubkolbenmotor steigt dabei die hubraumbezogene Motorleistung. Aufgrund geringerer Reibungsverluste kann durch eine höhere Leistung pro Hubraum eine Effizienzsteigerung der Verbrennungskraftmaschine erzielt werden.

Bei einer bevorzugten Ausführungsform ist eine Wärmeübertragungseinrichtung vorgesehen, das dafür eingerichtet ist, der Niedertemperaturkraftmaschine Abwärme aus der Kühlvorrichtung zur Verfügung zu stellen. So kann auch die Abwärme der Kühlvorrichtung genutzt werden, was wiederum die Gesamteffizienz des Verbrennungskraftmaschinensystems erhöht.

Die erfindungsgemäße Vorrichtung zum Bereitstellen von elektrischer Energie, weist zumindest die folgenden Elemente auf:
ein Verbrennungskraftmaschinensystem nach einer der oben beschriebenen Ausführungsformen und
einen Generator zur wenigstens teilweisen Umwandlung von in der Verbrennungskraftmaschine erzeugter kinetischer Energie in elektrische Energie.

Durch Verwendung des erfindungsgemäßen Verbrennungskraftmaschinensystems kann die Gesamteffizienz der Vorrichtung zum Bereitstellen von elektrischer Energie verbessert werden.

Die Vorrichtung zum Bereitstellen von elektrischer Energie kann zum Beispiel Teil eines Netzspeichers sein. Der Netzspeicher kann dazu eingerichtet sein, elektrische Energie aus einem Stromnetz zu entnehmen, die entnommene elektrische Energie in chemischer Form zu speichern und die gespeicherte Energie nach Belieben wieder in elektrische Energie umzuwandeln, welche wieder in das Stromnetz eingespeist werden kann.

Das Entnehmen elektrischer Energie aus dem Stromnetz wird vorzugsweise mit einer Elektrolyseeinheit durchgeführt, die dazu eingerichtet ist, mithilfe von elektrischer Energie Wasserstoff (H₂) herzustellen, wobei vorzugsweise Wasser (H₂O) verbraucht wird. Der hergestellte Wasserstoff wird vorzugsweise in einem Drucktank gespeichert. Der Drucktank kann dem Kraftstofftank des erfindungsgemäßen Verbrennungskraftmaschinensystems entsprechen. In dem erfindungsgemäßen Verbrennungskraftmaschinensystem kann durch Verbrennung von Wasserstoff kinetische Energie bereitgestellt werden, welche durch den Generator in elektrische Energie umgewandelt werden kann. Die elektrische Energie kann wieder in das Stromnetz eingespeist oder anderweitig, beispielsweise für einen Industrieprozess, genutzt werden. Der Drucktank kann zusätzlich dazu eingerichtet sein, Wasserstoff für andere Zwecke aus dem Drucktank zu entnehmen, beispielsweise zur Befüllung eines Wasserstoff-Tankfahrzeugs zum Transport von Wasserstoff und/oder zum Betanken eines wasserstoffbetriebenen Fahrzeugs. Die Vorrichtung zum Bereitstellen von elektrischer Energie kann dazu eingerichtet sein, Abwärme, die beispielsweise in der Verbrennungskraftmaschine anfällt, in ein Fernwärmenetz einzuspeisen.

Durch Verwendung des erfindungsgemäßen Verbrennungskraftmaschinensystems kann die Gesamteffizienz eines Netzspeichers verbessert werden.

Das erfindungsgemäße Fahrzeug weist zumindest die folgenden Elemente auf:
ein Verbrennungskraftmaschinensystem nach einer der oben beschriebenen Ausführungsformen
ein Antriebssystem, das dazu eingerichtet ist, in der Verbrennungskraftmaschine erzeugte kinetische Energie wenigstens teilweise zur Bewegung des Fahrzeugs zu nutzen.

Das erfindungsgemäße Fahrzeug weist vorzugsweise einen Kraftstofftank auf, der vorzugsweise mit gasförmigem Wasserstoff befüllt werden kann. Durch das erfindungsgemäße Verbrennungskraftmaschinensystem wird es möglich, dem Fahrer des Fahrzeugs ein Fahrerlebnis zu ermöglichen, bei dem die maximal erzielbare Leistung, beispielsweise durch ein vollständig durchgedrücktes Gaspedal, nicht vom Füllstand des Kraftstofftanks abhängt. Dies kann auch die Sicherheit des Fahrzeugs erhöhen, da der Fahrer sich vorzugsweise stets darauf verlassen kann, bei einem Überholvorgang auf die ihm vertraute Maximalleistung des Verbrennungskraftmaschinensystems zurückzugreifen zu können. So können beispielsweise gefährliche Fehleinschätzungen des Überholwegs vermieden werden.

Das erfindungsgemäße Verfahren zur Bereitstellung von kinetischer Energie durch Verbrennung eines gasförmigen Kraftstoffs, vorzugsweise molekularen Wasserstoffs (H₂), umfasst die folgenden Schritte:
- Vorsehen eines Verbrennungskraftmaschinensystems nach einer der oben beschriebenen Ausführungsformen,
- Bereitstellen des gasförmigen Kraftstoffs mit dem Ausgangsdruck,
- Vorwärmen des gasförmigen Kraftstoffs auf die Zuführtemperatur,
- Zuführen des vorgewärmten gasförmigen Kraftstoffs in die Verbrennungskraftmaschine,
- Zuführen des sauerstoffhaltigen Gases in die Verbrennungskraftmaschine,
- Bereitstellen von kinetischer Energie durch Verbrennen des gasförmigen Kraftstoffs in der Verbrennungskraftmaschine und
- Verdichten des gasförmigen Kraftstoffs durch die Kraftstoffverdichtungseinrichtung auf den Zuführdruck vor dem Zuführen des Kraftstoffs in die Verbrennungskraftmaschine, falls der Ausgangsdruck niedriger ist als der Zuführdruck.

Alle oben im Zusammenhang mit der Vorrichtung beschriebenen Merkmale, Effekte und Vorteile sind sinngemäß auch auf das erfindungsgemäße Verfahren übertragbar.

Das Vorwärmen kann vor oder nach dem Verdichten stattfinden. Vorzugsweise findet das Vorwärmen nach dem Verdichten statt.

Bei einer bevorzugten Ausführungsform wird die Leistungsaufnahme der Kraftstoffverdichtungseinrichtung derart gesteuert oder geregelt, dass der Zuführdruck trotz variierendem Ausgangsdruck im Wesentlichen konstant bleibt.

Bei einer bevorzugten Ausführungsform wird aus der Abwärme des Abgases der Verbrennungskraftmaschine über einen Niedertemperaturkreisprozess kinetische Energie gewonnen.

Der Niedertemperaturkreisprozess kann beispielsweise ein Sterling-Kreisprozess, ein Kalina-Kreisprozess oder vorzugsweise ein Organic Rankine Cycle (ORC) sein.

Bei einer bevorzugten Ausführungsform wird in dem Niedertemperaturkreisprozess gewonnene kinetische Energie zum Betrieb der Verbrennungskraftmaschine und/oder der Kraftstoffverdichtungseinrichtung verwendet.

Sofern nichts anderes angegeben ist, sind alle Angaben von Drücken in dieser Offenbarung als Absolutdrücke zu verstehen.

Die Begriffe "vor" und "nach" beziehen sich - sofern im räumlichen Kontext verwendet - auf die Strömungsrichtung des strömenden Mediums, beispielsweise eines Kraftstoffs, eines Abgases, einer Verbrennungsluft oder dergleichen.

Die Erfindung wird nachstehend anhand der in den Zeichnungen dargestellten Ausführungsbeispiele weiter erläutert.
Fig. 1 zeigt eine schematische Darstellung eines beispielhaften erfindungsgemäßen Verbrennungskraftmaschinensystems.
Fig. 2 zeigt eine alternative Ausführungsform einer Kraftstoffverdichtungseinrichtung eines erfindungsgemäßen Verbrennungskraftmaschinensystems.

Das erfindungsgemäße Verbrennungskraftmaschinensystem 1 nach Fig. 1 umfasst eine Verbrennungskraftmaschine 2 welche dafür vorgesehen ist einen gasförmigen Kraftstoff, vorzugsweise Wasserstoff (H₂) zu verbrennen. Der Kraftstoff wird mittels Direkteinspritzung über ein Einspritzventil 3 in die Verbrennungskraftmaschine 2 eingebracht. Ein Ansaugluftstrom 4 wird der Verbrennungskraftmaschine 2 durch ein Saugventil 5 zugeführt. Der Ansaugluftstrom 4 wird über einen Luftverdichter 6 vorverdichtet, ein Ladeluftkühler 7 kühlt den Ansaugluftstrom 4. In der Verbrennungskraftmaschine 2 wird der Kraftstoff Arbeit verrichtend verbrannt und über das Auslassventil 8 ausgeschoben. Das heiße Abgas 9 wird einer Expansionsturbine 10 zugeführt und verrichtet dort Arbeit, wodurch sich die Temperatur des Expansionsturbinenaustrittsabgases 11 auf 300 °C bis 500 °C senkt. Mithilfe eine Kraftübertragung 12 wird durch die in der Expansionsturbine 10 verrichtete Arbeit der Luftverdichter 6 angetrieben. Ein Wärmetauscher 13 überträgt Restwärme des Expansionsturbinenaustrittsabgases 11 auf den Kraftstoff, während der Kraftstoff den Wärmetauscher 13 in einer Vorwärmleitung 14 durchströmt. Dadurch wird ein Teil der Wärmeenergie des Expansionsturbinenaustrittsabgases 11 auf den Kraftstoff übertragen. Dadurch wird in der Verbrennungskraftmaschine 2 eine Erhöhung der abzuführenden Leistung bewirkt.

Der Kraftstoff, welcher in einem Kraftstofftank 15 gespeichert ist, wird initial insbesondere bei bis zu 875 bar in den Kraftstofftank 15 geführt. Durch den Verbrauch des Kraftstoffes in der Verbrennungskraftmaschine 2 sinkt der Druck im Kraftstofftank 15. Ein Kraftstoffverdichter 16 dient der Druckerhöhung des Kraftstoffs, sodass dem Einspritzventil 3 stets Kraftstoff mit einem möglichst hohen Einspritzdruck, der durch einen Einspritzdrucktransmitter 17 gemessen werden kann, zur Verfügung gestellt wird.

Bei der in Fig. 1 dargestellten Ausführungsform, die insbesondere für Fahrzeuge vorteilhaft ist, regelt eine Recheneinheit 18 eine durch das Verbrennungskraftmaschinensystem zur Verfügung gestellte Leistung. Der Kraftstoffverdichter 16, der Einspritzdrucktransmitter 17 und ein Tankdrucktransmitter 19 sind über Datenverbindungen 35, 36, 37 mit der Recheneinheit 18 verbunden. Die durch das Verbrennungskraftmaschinensystem zur Verfügung gestellte Leistung wird durch entsprechende Regelung des durch den Einspritzdrucktransmitter 17 gemessenen Einspritzdrucks von der Recheneinheit 18 derart geregelt, dass sie einerseits unabhängig von einem vom Tankdrucktransmitter 19 ermittelten Tankdruck ist, und andererseits auch unabhängig von einer durch den Kraftstoffverdichter 16 abgerufenen Leistung ist. Der Kraftstoffverdichter 16 bezieht vorzugsweise Leistung von der Verbrennungskraftmaschine 2, diese Leistung wird vorzugsweise durch eine Kraftübertragung 25 übertragen.

Bei der in Fig. 1 dargestellten Ausführungsform wird im Wärmetauscheraustrittsabgas 20 verbleibende Restwärme wird einem Niedertemperaturkreisprozess 21, beispielsweise einem Organic Rankine Cycle (ORC), zur Verfügung gestellt. Die durch den Niedertemperaturkreisprozess 21 bereitgestellte Leistung wird vorzugsweise durch eine Kraftübertragung 22 der Verbrennungskraftmaschine 2 an einer Kurbelwelle 23 zugeführt. In diesem Fall ist der Niedertemperaturkreisprozess 21 über eine Datenverbindung 38 mit der Recheneinheit 18 verbunden und die Recheneinheit 18 berücksichtigt bei der Regelung der durch das Verbrennungskraftmaschinensystem 1 zur Verfügung gestellten Leistung auch die zusätzliche Leistung aus dem Niedertemperaturkreisprozess 21. Die Regelung erfolgt dabei so, dass die an der Kurbelwelle 23 abnehmbare Leistung, beispielsweise für das Bewegen eines Fahrzeugs, bei einer spezifischen Drehzahl der Verbrennungskraftmaschine 2 im Wesentlichen unabhängig vom Tankdruck ist. Bei der in Fig. 1 dargestellten Ausführungsform wird vorzugsweise vom Ladeluftkühler 7 abgeführte Wärme dem Niedertemperaturkreisprozess 21 über eine Wärmeübertragungsleitung 24 zugeführt.

Ein Bypassventil 26 ermöglicht es, den Kraftstoff, anstatt durch die Vorwärmleitung 14, durch eine Bypassleitung 27 zu führen, um so den Wärmetauscher 13 zu umgehen. Dies erlaubt im Falle einer erhöhten Verdichtungsendtemperatur, beispielsweise aufgrund hoher Druckverhältnisse des Kraftstoffverdichters 16, die direkte Einleitung des Kraftstoffs in das Einspritzventil 3, ohne vorherige Vorwärmung im Wärmetauscher 13. Es sind Situationen denkbar, in denen die Verdichtungsendtemperatur höher ist als die Temperatur des Expansionsturbinenaustrittsabgases 11. Hierbei würde Wärme vom Kraftstoff an den Abgasstrom übergeben werden. Dies soll vermieden werden. Die Verdichtungsendtemperatur wird vorzugsweise durch einen Temperaturtransmitter 28 gemessen. Die Stellung des Bypassventils 26 wird vorzugsweise über die Messung der Verdichtungsendtemperatur gesteuert oder geregelt.

In Fig. 2 ist eine alternative Ausführungsform einer Kraftstoffverdichtungseinrichtung dargestellt. Die Ausführungsform entspricht der in Fig. 1 gezeigten, wobei jedoch der Kraftstofftank 15 und der Kraftstoffverdichter 16 durch die in Fig. 2 dargestellte Anordnung ersetzt werden. In dieser Ausführungsform ist neben einem Kraftstofftank 33, der mit gasförmigem Kraftstoff, insbesondere Wasserstoff, gefüllt ist ein Arbeitsfluidtank 29 vorgesehen. Der Arbeitsfluidtank 29 enthält ein Arbeitsfluid 30, das im flüssigen Aggregatzustand vorliegt. Der Arbeitsfluidtank 29 ist mit dem Kraftstofftank 33 über eine Arbeitsfluidleitung 31 verbunden. In der Arbeitsfluidleitung 31 ist eine Arbeitsfluidpumpe 32 angeordnet. Mit der Arbeitsfluidpumpe 32 kann Arbeitsfluid 30 von dem Arbeitsfluidtank 29 in den Kraftstofftank 33 gefördert werden. Von dem Kraftstofftank 33 kann der Kraftstoff über den Temperaturtransmitter 28 direkt in die Vorwärmleitung 14 und/oder die Bypassleitung 27 geleitet werden. Im Betrieb wird dabei, bei kontinuierlich sinkendem Füllstand des Kraftstofftanks 33, im Wesentlichen immer so viel Arbeitsfluid 30 von dem Arbeitsfluidtank 29 in den Kraftstofftank 33 gefördert, dass der Druck im Kraftstofftank 33 im Wesentlichen konstant gehalten wird. Der Druck im Kraftstofftank 33 ist bei dieser Ausführungsform vorzugsweise mindestens gleich hoch wie der Einspritzdruck, der von dem Einspritzdrucktransmitter 17 gemessen wird. Das Arbeitsfluid 30 steht bei dieser Ausführungsform in direktem Kontakt mit dem Kraftstoff, insbesondere mit dem Wasserstoff, im Kraftstofftank 33. Die besonderen Eigenschaften des Arbeitsfluids 30 sind im Detail geringe Löslichkeit für den Kraftstoff, insbesondere Wasserstoff, geringe Schaumneigung, hinreichend gute Verschleißeigenschaften und geringer Dampfdruck.

Beispielsweise beträgt der Druck von Wasserstoff (H₂) im Kraftstofftank 15, 33 maximal 875 bar. Der Einspritzdruck in die Verbrennungskraftmaschine 2 beträgt beispielsweise 300 bar. Bevor der Druck im Kraftstofftank unter 300 bar fällt, wird in der Ausführungsform nach Fig. 1 der Kraftstoffverdichter 16 gestartet und erhöht den Druck des Wasserstoffs in der Kraftstoffleitung 34 auf zumindest 300 bar. Bei der Ausführungsform nach Fig. 2 wird anstelle des Kraftstoffverdichters 16 die Arbeitsfluidpumpe 32 gestartet, um den Druck im Kraftstofftank 33 auf mindestens 300 bar zu halten. Der Wasserstoff wird dann durch den Wärmetauscher 13 auf 250 °C bis 500°C erwärmt, sofern er diese Temperatur noch nicht durch die Verdichtung erreicht hat und daher durch die Bypassleitung 27 geführt wird, und der Verbrennungskraftmaschine 2 durch das Einspritzventil 3 zugeführt. Die Restwärme des Wärmetauscheraustrittsabgases 20 wird einem Niedertemperaturkreisprozess 21, insbesondere einem ORC-Prozess, bei Temperaturen des Wärmetauscheraustrittsabgases 20 von 250 °C bis 400°C zugeführt.

## Patentansprüche

1. Verbrennungskraftmaschinensystem (1) zur Bereitstellung von kinetischer Energie durch Verbrennung eines gasförmigen Kraftstoffs, vorzugsweise molekularen Wasserstoffs (H₂), in einer Verbrennungskraftmaschine (2), aufweisend:
die Verbrennungskraftmaschine (2),
eine Kraftstoffleitung (34) zum Bereitstellen des gasförmigen Kraftstoffs bei einem Ausgangsdruck,
eine Kraftstoffvorwärmeinrichtung zum Vorwärmen des gasförmigen Kraftstoffs auf eine Zuführtemperatur,
ein Kraftstoffzufuhrelement zum Zuführen des gasförmigen Kraftstoffs in die Verbrennungskraftmaschine und
ein Verbrennungsluftzufuhrelement zum Zuführen eines sauerstoffhaltigen Gases in die Verbrennungskraftmaschine (2),
**dadurch gekennzeichnet, dass**
eine Kraftstoffverdichtungseinrichtung zum Verdichten des gasförmigen Kraftstoffs auf einen Zuführdruck vor dem Zuführen des gasförmigen Kraftstoffs in die Verbrennungskraftmaschine (2) vorgesehen ist.

2. Verbrennungskraftmaschinensystem (1) nach Anspruch 1, **dadurch gekennzeichnet, dass** die Kraftstoffverdichtungseinrichtung in Fließrichtung des Kraftstoffs vor der Kraftstoffvorwärmeinrichtung angeordnet ist.

3. Verbrennungskraftmaschinensystem (1) nach Anspruch 1 oder 2, **dadurch gekennzeichnet, dass** die Kraftstoffverdichtungseinrichtung einen Kraftstofftank (33), einen Arbeitsfluidtank (29) und eine Arbeitsfluidpumpe (32) aufweist, wobei die Arbeitsfluidpumpe (32) dafür eingerichtet ist, ein Arbeitsfluid (30) aus dem Arbeitsfluidtank (29) in den Kraftstofftank (33) zu pumpen, sodass der gasförmige Kraftstoff im Kraftstofftank (33) auf den Zuführdruck verdichtet werden kann.

4. Verbrennungskraftmaschinensystem (1) nach einem der Ansprüche 1 bis 3, **dadurch gekennzeichnet, dass** eine Recheneinheit (18) vorgesehen ist, die zum Steuern und/oder Regeln einer Leistungsaufnahme der Kraftstoffverdichtungseinrichtung eingerichtet ist, sodass der Zuführdruck bei variierendem Ausgangsdruck im Wesentlichen konstant gehalten werden kann.

5. Verbrennungskraftmaschinensystem (1) nach einem der Ansprüche 1 bis 4, **dadurch gekennzeichnet, dass** eine Bypassleitung (27) vorgesehen ist, mit der der Kraftstoff der Verbrennungskraftmaschine (2) zugeführt werden kann, ohne zuvor in der Kraftstoffvorwärmeinrichtung vorgewärmt zu werden.

6. Verbrennungskraftmaschinensystem (1) nach einem der Ansprüche 1 bis 5, **dadurch gekennzeichnet, dass** eine Niedertemperaturwärmekraftmaschine vorgesehen ist, die dazu eingerichtet ist, aus Abwärme des Abgases der Verbrennungskraftmaschine (2) kinetische Energie zu gewinnen.

7. Verbrennungskraftmaschinensystem (1) nach Anspruch 6, **dadurch gekennzeichnet, dass** eine Leistungsübertragungseinheit vorgesehen ist, um in der Niedertemperaturwärmekraftmaschine gewonnene kinetische Energie zum Betrieb der Verbrennungskraftmaschine (2) und/oder der Kraftstoffverdichtungseinrichtung nutzen zu können.

8. Verbrennungskraftmaschinensystem (1) nach einem der Ansprüche 1 bis 7, **dadurch gekennzeichnet, dass** eine Kühlvorrichtung vorgesehen ist, die dazu eingerichtet ist, das sauerstoffhaltige Gas vor dessen Zuführung in die Verbrennungskraftmaschine (2) zu kühlen.

9. Verbrennungskraftmaschinensystem (1) nach Anspruch 8 in Verbindung mit Anspruch 6, **dadurch gekennzeichnet, dass** eine Wärmeübertragungseinrichtung vorgesehen ist, das dafür eingerichtet ist, der Niedertemperaturkraftmaschine Abwärme aus der Kühlvorrichtung zur Verfügung zu stellen.

10. Vorrichtung zum Bereitstellen von elektrischer Energie, aufweisend:
ein Verbrennungskraftmaschinensystem (1) nach einem der Ansprüche 1 bis 9 und
einen Generator zur wenigstens teilweisen Umwandlung von in der Verbrennungskraftmaschine (2) erzeugter kinetischer Energie in elektrische Energie.

11. Fahrzeug, aufweisend
ein Verbrennungskraftmaschinensystem (1) nach einem der Ansprüche 1 bis 9 und
ein Antriebssystem, das dazu eingerichtet ist, in der Verbrennungskraftmaschine (2) erzeugte kinetische Energie wenigstens teilweise zur Bewegung des Fahrzeugs zu nutzen.

12. Verfahren zur Bereitstellung von kinetischer Energie durch Verbrennung eines gasförmigen Kraftstoffs, vorzugsweise molekularen Wasserstoffs (H₂), mit den Schritten:
- Vorsehen eines Verbrennungskraftmaschinensystems (1) nach einem der Ansprüche 1 bis 9,
- Bereitstellen des gasförmigen Kraftstoffs mit dem Ausgangsdruck,
- Vorwärmen des gasförmigen Kraftstoffs auf die Zuführtemperatur,
- Zuführen des vorgewärmten gasförmigen Kraftstoffs in die Verbrennungskraftmaschine (2),
- Zuführen des sauerstoffhaltigen Gases in die Verbrennungskraftmaschine (2),
- Bereitstellen von kinetischer Energie durch Verbrennen des gasförmigen Kraftstoffs in der Verbrennungskraftmaschine (2),
**dadurch gekennzeichnet, dass**
der gasförmige Kraftstoff vor dem Zuführen in die Verbrennungskraftmaschine (2), falls der Ausgangsdruck niedriger ist als der Zuführdruck, durch die Kraftstoffverdichtungseinrichtung auf den Zuführdruck verdichtet wird.

13. Verfahren nach Anspruch 12, **dadurch gekennzeichnet, dass** die Leistungsaufnahme der Kraftstoffverdichtungseinrichtung derart gesteuert oder geregelt wird, dass der Zuführdruck trotz variierendem Ausgangsdruck im Wesentlichen konstant bleibt.

14. Verfahren nach Anspruch 12 oder 13, **dadurch gekennzeichnet, dass** aus der Abwärme des Abgases der Verbrennungskraftmaschine (2) über einen Niedertemperaturkreisprozess (21) kinetische Energie gewonnen wird.

15. Verfahren nach einem der Ansprüche 12 bis 14, **dadurch gekennzeichnet, dass** in dem Niedertemperaturkreisprozess (21) gewonnene kinetische Energie zum Betrieb der Verbrennungskraftmaschine (2) und/oder der Kraftstoffverdichtungseinrichtung verwendet wird.
